# EUROPÄISCHE PATENTSCHRIFT

(11) **EP 3 721 133 B1**
(45) Veröffentlichungstag und Bekanntmachung des Hinweises auf die Patenterteilung: **08.09.2021**
(21) Anmeldenummer: 18808007.1
(22) Anmeldetag: 27.11.2018
(51) Int. Cl.: F21S 41/265, F21S 41/43

(54) **PROJEKTIONSEINRICHTUNG FÜR EINEN KRAFTFAHRZEUGSCHEINWERFER**
PROJECTION DEVICE FOR A MOTOR VEHICLE HEADLIGHT
DISPOSITIF DE PROJECTION POUR UN PHARE DE VÉHICULE AUTOMOBILE

(30) Priorität: 05.12.2017 EP 17205396
(43) Veröffentlichungstag der Anmeldung: 14.10.2020
(73) Patentinhaber: ZKW Group GmbH, 3250 Wieselburg (AT)
(72) Erfinder: MANDL, Bernhard, 3200 Ober-Grafendorf (AT); MOSER, Andreas, 4320 Perg (AT); BAUER, Friedrich, 3252 Bergland (AT); SCHADENHOFER, Peter, 3382 Roggendorf (AT)
(74) Vertreter: Patentanwaltskanzlei Matschnig & Forsthuber OG
(86) Internationale Anmeldenummer: PCT/EP2018/082676
(87) Internationale Veröffentlichungsnummer: WO 2019/110374

(56) Entgegenhaltungen:
- EP-A1- 3 486 555
- EP-A2- 2 085 688
- WO-A1-2015/058227
- WO-A1-2017/157624
- DE-A1-102014 019 344
- JP-A- 2010 108 689
- KR-A- 20100 069 471

## Beschreibung

Die Erfindung betrifft eine Projektionseinrichtung für einen Kraftfahrzeugscheinwerfer, wobei die Projektionseinrichtung zur Abbildung von Licht zumindest einer der Projektionseinrichtung zugeordneten Lichtquelle in einem Bereich vor einem Kraftfahrzeug in Form zumindest einer Lichtverteilung, nämlich einer Abblendlichtverteilung, eingerichtet ist, wobei die Projektionseinrichtung umfasst:
- eine Eintrittsoptik, welche eine Gesamtanzahl von Mikro-Eintrittsoptiken aufweist, welche vorzugsweise in einem Array angeordnet sind,
- eine Austrittsoptik, welche eine Gesamtanzahl von Mikro-Austrittsoptiken aufweist, welche vorzugsweise in einem Array angeordnet sind, wobei
jeder Mikro-Eintrittsoptik genau eine Mikro-Austrittsoptik zugeordnet ist,
wobei die Mikro-Eintrittsoptiken derart ausgebildet und/oder die Mikro-Eintrittsoptiken und die Mikro-Austrittsoptiken derart zueinander angeordnet sind, dass im Wesentlichen das gesamte aus einer Mikro-Eintrittsoptik austretende Licht nur in die zugeordnete Mikro-Austrittsoptik eintritt, und wobei
das von den Mikro-Eintrittsoptiken vorgeformte Licht von den Mikro-Austrittsoptiken in einen Bereich vor dem Kraftfahrzeug als zumindest eine Lichtverteilung abgebildet wird,
wobei jede Mikro-Eintrittsoptik das durch sie durchtretende Licht in zumindest einen Mikro-Eintrittsoptik-Brennpunkt fokussiert, wobei der Mikro-Eintrittsoptik-Brennpunkt zwischen der Mikro-Eintrittsoptik und der zugeordneten Mikro-Austrittsoptik liegt, wobei zwischen der Mikro-Eintrittsoptik und der Mikro-Austrittsoptik zumindest eine Blendenvorrichtung angeordnet ist,
wobei jeweils zumindest durch die Mikro-Eintrittsoptik, die zugeordnete Mikro-Austrittsoptik sowie die dazwischen liegende zumindest eine Blendenvorrichtung eine Abblendlichtmikrooptik ausgebildet ist,
wobei die zumindest eine Blendenvorrichtung dergestalt zur Begrenzung der durch die jeweilige Mikro-Austrittsoptik abgebildeten Lichtverteilung eingerichtet ist, dass die durch die Mikro-Austrittsoptik abgestrahlte Lichtverteilung einen Anteil an der Abblendlichtverteilung ausbildet, wobei die Blendenvorrichtung hierfür zumindest eine den Verlauf einer Hell-Dunkel-Grenze der Abblendlichtverteilung abbildende optisch wirksame Blendenkante aufweist.

Die Erfindung betrifft des Weiteren ein Mikroprojektions-Lichtmodul für einen Kraftfahrzeugscheinwerfer, umfassend zumindest eine erfindungsgemäße Projektionseinrichtung sowie zumindest eine Lichtquelle zur Einspeisung von Licht in die Projektionseinrichtung.

Ferner betrifft die Erfindung einen Fahrzeugscheinwerfer, insbesondere Kraftfahrzeugscheinwerfer, umfassend zumindest ein erfindungsgemäßes Mikroprojektions-Lichtmodul.

Aus dem Stand der Technik ist z.B. das Dokument AT 514967 B1 bekannt geworden, das eine Projektionseinrichtung der eingangs genannten Art zeigt. Darin ist eine Projektionseinrichtung gezeigt, die eine Anzahl an Mikro-Eintrittsoptiken und Mikro-Austrittsoptiken aufweist, wobei zwischen den Mikro-Eintritts- und Austrittsoptiken Blendenvorrichtungen angeordnet sind. Bei Projektionssystemen wird je nach gewünschter Lichtverteilung (insbesondere bei Abblendlichtverteilungen) die Lichtverteilung in der Brennebene durch eine Strahlenblende beschnitten. Dabei wird bei einer Abblendlichtverteilung das Licht oberhalb der Hell-Dunkel-Grenze absorbiert oder reflektiert um eine Blendung des Gegenverkehrs zu verhindern. Ein kleiner Teil des Lichts muss jedoch gezielt oberhalb der Hell-Dunkel-Grenze abgelenkt werden, um die gesetzlichen Anforderungen an das Streulicht (Signlight) zu erfüllen. Bisher werden die Streulichtanforderungen üblicherweise mittels einem Prisma auf einer die Lichtverteilung abbildenden Linse erfüllt. Dies erweist sich in Mikroprojektions-systemen aufgrund der Miniaturisierung bis hin in den Submillimeterbereich und der damit einhergehenden hohen Toleranzanforderungen als schwierig.

Es ist eine Aufgabe der Erfindung, die obig erwähnten Nachteile des Standes der Technik zu überwinden. Diese Aufgabe wird mit einer Projektionseinrichtung der eingangs genannten Art gelöst, bei der erfindungsgemäß die Gesamtanzahl der Abblendlichtmikrooptiken zumindest zwei Gruppen an Abblendlichtmikrooptiken umfasst, nämlich
- eine erste Gruppe an Abblendlichtmikrooptiken mit zumindest einer ersten Variante an Blendenvorrichtungen, und
- eine zweite Gruppe an Abblendlichtmikrooptiken mit zumindest einer zweiten Variante an Blendenvorrichtungen, wobei die Ausgestaltung der zweiten Variante an Blendenvorrichtungen zumindest darin von der Ausgestaltung der ersten Variante an Blendenvorrichtungen abweicht, indem bei der Blendenvorrichtung
* innerhalb eines bis zur Blendenkante ausgebildeten lichtabschattenden Bereiches der Blendenvorrichtung zumindest ein zumindest teilweise lichtdurchlässiges Fenster zur Ausbildung einer oberhalb der Helldunkel-Grenze liegenden Lichtverteilung ausgebildet ist.

Durch die erfindungsgemäß vorgesehenen lichtdurchlässigen Fenster kann Licht in den Streubereich gelenkt werden, der beispielsweise zur Beleuchtung von Verkehrsschildern vorgesehen ist, wobei die Intensität der Beleuchtung in diesem Bereich durch Wahl einer geeigneten Anzahl und Ausgestaltung der Fenster bzw. der Blendenvorrichtungen der zweiten Variante erreicht werden kann.

Unter einer optisch wirksamen Blendenkante wird eine Blendenkante verstanden, die in die Abbildung der Lichtverteilung zur Begrenzung derselben eingreift.

Die Formulierung "im Wesentlichen das gesamte .... austretende Licht" bedeutet dabei, dass danach getrachtet wird, zumindest den Großteil des gesamten Lichtstrom, der aus einer Mikro-Eintritts-Optik austritt, einzig in die zugeordnete Mikro-Austritts-Optik einzustrahlen. Insbesondere ist danach zu trachten, keinen Lichtstrom in die benachbarten Mikro-Austritts-Optiken in einer Art und Weise einzustrahlen, dass sich dadurch keine nachteiligen optischen Effekte, wie Streulicht, das zu Blendung führen kann etc., ergeben.

Außerdem ist unter Formulierung "wobei die Mikro-Eintrittsoptiken derart ausgebildet und/oder die Mikro-Eintrittsoptiken und die Mikro-Austrittsoptiken derart zueinander angeordnet sind" auch zu verstehen, dass zusätzliche Maßnahmen, wie etwa Blenden (siehe weiter unten) vorgesehen sein können, die entweder ausschließlich oder vorzugsweise zusätzlich zu ihrer eigentlichen Funktion noch die Funktion haben, dass der gesamte Lichtstrom genau auf die zugeordnete Mikro-Austritts-Optik gerichtet ist.

Durch die Verwendung einer Anzahl, Mehrzahl bzw. Vielzahl von einer zugeordneten Mikro-Optiken anstelle einer einzigen Optik wie in herkömmlichen Projektionssystemen sind sowohl die Brennweiten als auch die Abmessungen der Mikro-Optiken an sich deutlich geringer als bei einer "herkömmlichen" Optik. Ebenso kann die Mittendicke gegenüber einer herkömmlichen Optik reduziert werden. Dadurch kann die Bautiefe der Projektionseinrichtung gegenüber einer herkömmlichen Optik deutlich verringert werden.

Durch Erhöhung der Anzahl an Mikro-Optik-Systemen lässt sich einerseits der Lichtstrom erhöhen oder skalieren, wobei eine Grenze nach oben hinsichtlich der Anzahl der Mikro-Optik-Systeme in erster Linie durch die jeweils verfügbaren Herstellungsverfahren begrenzt ist. Für die Erzeugung einer Abblendlichtfunktion können z.B. 200 bis 400 Mikro-Optik-Systeme ausreichen bzw. günstig sein, wobei dies weder einen einschränkenden Wert nach oben oder unten sondern lediglich eine beispielhafte Anzahl beschreiben soll. Zur Erhöhung des Lichtstroms ist es günstig, die Anzahl gleichartiger Mikro-Optiken zu erhöhen. Umgekehrt kann man die Vielzahl an Mikro-Optiken dazu benutzen, um Mikro-Optiken unterschiedlichen optischen Verhaltens in ein Projektionssystem einzubringen, um unterschiedliche Lichtverteilungen zu erzeugen oder zu überlagern. Die Vielzahl von Mikro-Optiken erlaubt somit auch Gestaltungsmöglichkeiten, die bei einer herkömmlichen Optik nicht vorhanden sind.

Ein solches Lichtmodul ist außerdem skalierbar, d.h., es können mehrere baugleiche oder ähnlich aufgebaute Lichtmodule zu einem größeren Gesamtsystem, z.B. zu einem Fahrzeugscheinwerfer zusammengesetzt werden.

Bei einem herkömmlichen Projektionssystem mit einer Projektionslinse weist die Linse typische Durchmesser zwischen 60 mm und 90 mm auf. Bei einem erfindungsgemäßen Modul weisen die einzelnen Mikro-Optik-Systeme typische Abmessungen von ca. 2 mm x 2 mm (in V und H) und eine Tiefe (in Z, siehe z.B. Figur 2) von ca. 6mm - 10 mm auf, sodass sich in Z-Richtung eine deutlich geringere Tiefe eines erfindungsgemäßen Moduls im Vergleich zu herkömmlichen Modulen ergibt.

Das erfindungsgemäße Lichtmodul bzw. die Projektionseinrichtung können eine geringe Bautiefe aufweisen und sind grundsätzlich frei formbar, d.h. es ist z.B. möglich ein erstes Lichtmodul zur Erzeugung einer ersten Teillichtverteilung getrennt von einem zweiten Lichtmodul für eine zweite Teillichtverteilung auszugestalten und diese relativ frei, d.h. vertikal und/oder horizontal und/oder in der Tiefe zueinander versetzt anzuordnen, sodass sich auch Designvorgaben einfacher realisieren lassen.

Ein weiterer Vorteil eines erfindungsgemäßen Lichtmoduls bzw. einer Projektionseinrichtung ist jener, dass das exakte Positionieren der Lichtquelle(n) in Bezug auf die Projektionseinrichtung entfällt. Eine exakte Positionierung ist insofern weniger kritisch, als die Entfernung der Beleuchtungseinheit zum Mikrolinsenarray nicht exakt sein muss. Nachdem nun aber die Mikro- Eintritts- und Mikro-Austritts-Optiken bereits optimal aufeinander abgestimmt sind, da diese quasi ein System bilden, fällt eine nicht exakte Positionierung der realen Lichtquelle(n) weniger ins Gewicht. Die realen Lichtquellen sind beispielsweise annähernd punktförmige Lichtquellen wie z.B. Leuchtdioden, deren Licht von Kollimatoren wie Compound Parabolic Concentrators (CPC) oder TIR-Linsen (Total Inner Reflection) parallel gerichtet wird.

Die Projektionseinrichtung bzw. das Lichtmodul kann ebenso zusätzliche Mikro-Optik-Systeme enthalten, mit Hilfe derer andere Typen von Lichtverteilungen als eine Abblendlichtverteilung erzeugt. Dabei wird unter "einem bestimmten Typ" der Lichtverteilung eine gemäß einschlägigen Normen erzeugte Lichtverteilung verstanden, beispielsweise eine Lichtverteilung nach Normen der UN/ECE Regelungen in den Staaten der Europäischen Union, insbesondere Regelungen 123 und 48, oder einschlägigen Normen in den anderen Ländern oder Regionen.

Der Begriff "Fahrbahn" wird im Folgenden lediglich zur vereinfachten Darstellung verwendet, denn selbstverständlich hängt es von den örtlichen Gegebenheiten ab, ob sich das Lichtbild tatsächlich auf der Fahrbahn befindet oder auch darüber hinaus erstreckt. Z.B. um die abgestrahlten Lichtverteilungen zu testen, erzeugt man eine Projektion des Lichtbildes auf eine vertikale Fläche entsprechend der einschlägigen Normen, beispielsweise entsprechend der Regelungen Nummer 123 und 48 der Wirtschaftskommission für Europa der Vereinten Nationen (UN/ECE) "Einheitliche Bedingungen für die Genehmigung von adaptiven Frontbeleuchtungssystemen (AFS) für Kraftfahrzeuge" und "Einheitliche Bedingungen für die Genehmigung der Fahrzeuge hinsichtlich des Anbaus der Beleuchtungs- und Lichtsignaleinrichtungen", den für die Vereinigten Staaten von Amerika gültigen Federal Motor Vehicle Safety Standard FMVSS No. 108 "Lamps, reflective devices, and associated equipment", der im Code of Federal Regulations CFR unter dem Title 49: Transportation im Chapter V, Part 571-Federal Motor Vehicle Standards im Subpart B als §571.108 angegeben ist, sowie dem National Standard of the People's Republic of China GB/T 30036/2013 "Adaptive Front-Lighting System for Motor Vehicles", die sich auf die KFZ-Beleuchtungstechnik beziehen.

Insbesondere kann es günstig sein, wenn bei einer solchen Beleuchtungsvorrichtung zwei oder mehr Gruppen zur Erzeugung unterschiedlicher Lichtverteilung vorgesehen sind, wobei jede Gruppen eine unterschiedliche Lichtverteilung bildet, die beispielsweise aus einer der folgenden Lichtverteilungen gewählt ist:
*) Abbiegelicht-Lichtverteilung;
*) Stadtlicht-Lichtverteilung;
*) Landstraßenlicht-Lichtverteilung;
*) Autobahnlicht-Lichtverteilung;
*) Lichtverteilung für Zusatzlicht für Autobahnlicht;
*) Kurvenlicht-Lichtverteilung;
*) Abblendlicht-Vorfeld-Lichtverteilung;
*) Lichtverteilung für asymmetrisches Abblendlicht im Fernfeld;
*) Lichtverteilung für asymmetrisches Abblendlicht im Fernfeld im Kurvenlichtmodus;
*) Fernlicht-Lichtverteilung;
*) Blendfreies Fernlicht-Lichtverteilung.

Beispiele solcher Lichtverteilungen sind unter anderem dem Dokument AT 514967 B1 entnehmbar.

Insbesondere kann vorgesehen sein, dass einzelne Abblendlichtmikrooptiken der zweiten Variante dergestalt ausgebildet sind, dass die oberhalb der Helldunkel-Grenze liegende Lichtverteilung mit einem vertikalen Winkel zwischen 0,5° bis 2° von der Helldunkel-Grenze beabstandet ist. Auch könnten alle Abblendlichtmikrooptiken der zweiten Variante auf diese Weise ausgebildet sein.

Ebenso kann vorgesehen sein, dass einzelne (oder alle) Abblendlichtmikrooptiken der zweiten Variante dergestalt ausgebildet sind, dass sich die oberhalb der Helldunkel-Grenze liegende Lichtverteilung über einen horizontalen Winkelbereich zwischen 10° und 50° und über einen vertikalen Winkelbereich zwischen 2° und 10° erstreckt.

Vorzugsweise kann vorgesehen sein, dass das zumindest teilweise lichtdurchlässige Fenster einzelner Abblendlichtmikrooptiken der zweiten Variante im Wesentlichen eine rechteckige Form aufweist. Der Verlauf der Oberkante des Fensters kann geringfügig abweichen, indem dieser parallel zu einer optisch wirksamen Kante der Blendenvorrichtung verläuft, also parallel zur Helldunkel-Grenze ausgebildet ist.

Alternativ dazu kann vorgesehen sein, dass das zumindest teilweise lichtdurchlässige Fenster einzelner Abblendlichtmikrooptiken der zweiten Variante U-förmig ausgebildet ist.

Auch können unterschiedliche Ausgestaltungen von lichtdurchlässigen Fenstern einzelner Blendenvorrichtungen miteinander überlagert werden, sodass die Lichtverteilung des Sign-Lights gezielt optimiert - beispielsweise homogenisiert - werden kann.

So kann vorgesehen sein, dass das zumindest lichtdurchlässige Fenster einzelner Abblendlichtmikrooptiken der zweiten Variante vollständig lichtdurchlässig, oder nur teilweise lichtdurchlässig ist. Auch können die Fenster einzelner Abblendlichtmikrooptiken bzw. der zugehörigen Blendenvorrichtungen in Ihrer Form und/oder Lichtdurchlässigkeit voneinander abweichen. So kann z.B. vorgesehen sein, dass einzelne Fenster überlappen, allerdings in ihrer Größe voneinander abweichen. Sie sind damit für die Abschattung von Bereichen zuständig, die einander photometrisch überlappen.

Zudem kann vorgesehen sein, dass die zumindest eine Blendenvorrichtung mit einem Träger verbunden ist, wobei der Träger aus Glas besteht. Zudem kann vorgesehen sein, dass die Eintrittsoptik als auch die Austrittsoptik mit zumindest einem zwischen der Eintrittsoptik und der Austrittsoptik angeordneten Träger der Blendenvorrichtung fest verbunden sind. Dadurch können unerwünschte Einflüsse - z.B. aufgrund von Wärmedehnung, minimiert werden, und eine dauerhafte und exakte Positionierung der Eintrittsoptik in Bezug auf die Auftrittsoptik bzw. umgekehrt sichergestellt werden. Hierzu kann vorteilhafterweise vorgesehen sein, dass die feste Verbindung der Eintrittsoptik und der Austrittsoptik mit dem zumindest einen Träger jeweils als transparente Klebeverbindung ausgebildet ist.

Die Erfindung betrifft des Weiteren ein Mikroprojektions-Lichtmodul für einen Kraftfahrzeugscheinwerfer, umfassend zumindest eine erfindungsgemäße Projektionseinrichtung sowie zumindest eine Lichtquelle zur Einspeisung von Licht in die Projektionseinrichtung. Vorzugsweise ist jeder Abblendlichtmikrooptik eine LED-Lichtquelle zugeordnet.

Des Weiteren betrifft die Erfindung einen Fahrzeugscheinwerfer, insbesondere Kraftfahrzeugscheinwerfer, umfassend zumindest ein erfindungsgemäßes Mikroprojektions-Lichtmodul.

Zudem betrifft die Erfindung ein Fahrzeug, insbesondere Kraftfahrzeug, mit zumindest einem erfindungsgemäßen Fahrzeugscheinwerfer.

Generell können sämtliche Ausführungsformen der vorliegenden Erfindung auch im Zusammenhang mit der Erzeugung Vorfeldlichtverteilungen vorgesehen sein.

Die Erfindung ist im Folgenden anhand beispielhafter und nicht einschränkender Ausführungsformen näher erläutert, die in den Figuren veranschaulicht sind. Darin zeigt
Figur 1 eine schematische Darstellung einer beispielhaften Projektionseinrichtung,
Figuren 2a bis 2d eine schematische Darstellung eines Verfahrens zur Aufbringen der Blendenvorrichtung auf einen mit der Mikro-Eintrittsoptik und Mikro-Austrittsoptik verbindbaren transparenten Träger,
Figuren 3a, 3b und 3c unterschiedliche Ausgestaltungen von Blendenvorrichtungen,
Figur 4a einen Ausschnitt einer Anordnung mehrerer nebeneinander gereihter Blendenvorrichtungen gemäß einer Ausführungsform der Erfindung,
Figur 4b eine mit der Anordnung gemäß Figur 4a erzeugte Lichtverteilung,
Figur 5a einen Ausschnitt einer Anordnung mehrerer nebeneinander gereihter Blendenvorrichtungen gemäß einer weiteren Ausführungsform der Erfindung, und
Figur 5b eine mit der Anordnung gemäß Figur 5a erzeugte Lichtverteilung.

In den folgenden Figuren bezeichnen - sofern nicht anders angegeben - gleiche Bezugszeichen gleiche Merkmale.

Figur 1 zeigt eine schematische Darstellung einer beispielhaften Projektionseinrichtung 1 in einem Mikroprojektions-Lichtmodul 6, wobei die Projektionseinrichtung 1 - wie nachfolgend diskutiert - mit einer erfindungsgemäßen Ausführung an Blendenvorrichtungen ausgestattet werden kann. Eine solcherart ausgestattete erfindungsgemäße Projektionseinrichtung 1 ist für den Einsatz in einem Kraftfahrzeugscheinwerfer geeignet, wobei die Projektionseinrichtung 1 zur Abbildung von Licht zumindest einer der Projektionseinrichtung 1 zugeordneten Lichtquelle 2 (vorzugsweise ist allerdings jeder Mikro-Eintrittsoptik 3a eine einzeln ansteuerbare Lichtquelle, besonders bevorzugt eine LED zugeordnet), in einem Bereich vor einem Kraftfahrzeug in Form zumindest einer Lichtverteilung, nämlich einer Abblendlichtverteilung, eingerichtet ist. Das durch die Lichtquelle 2 abgestrahlte Licht kann beispielsweise über einen Kollimator 7 auf eine Eintrittsoptik 3 gelenkt werden. Die Projektionseinrichtung 1 umfasst die Eintrittsoptik 3, welche eine Gesamtanzahl von Mikro-Eintrittsoptiken 3a aufweist, welche vorzugsweise in einem Array angeordnet sind, eine Austrittsoptik 4, welche eine Gesamtanzahl von Mikro-Austrittsoptiken 4a aufweist, welche vorzugsweise in einem Array angeordnet sind, wobei jeder Mikro-Eintrittsoptik 3a genau eine Mikro-Austrittsoptik 4a zugeordnet ist.

Die Mikro-Eintrittsoptiken 3a sind derart ausgebildet und/oder die Mikro-Eintrittsoptiken 3a und die Mikro-Austrittsoptiken 4a derart zueinander angeordnet sind, dass im Wesentlichen das gesamte aus einer Mikro-Eintrittsoptik 3a austretende Licht nur in die zugeordnete Mikro-Austrittsoptik 4a eintritt, und wobei das von den Mikro-Eintrittsoptiken 3a vorgeformte Licht von den Mikro-Austrittsoptiken 4a in einen Bereich vor dem Kraftfahrzeug als zumindest eine Lichtverteilung abgebildet wird. Jede Mikro-Eintrittsoptik 3a ist dergestalt ausgebildet, dass die Mikro-Eintrittsoptik 3a das durch sie durchtretende Licht in zumindest einen Mikro-Eintrittsoptik-Brennpunkt fokussiert, wobei der Mikro-Eintrittsoptik-Brennpunkt zwischen der Mikro-Eintrittsoptik 3a und der zugeordneten Mikro-Austrittsoptik 4a liegt, wobei zwischen der Mikro-Eintrittsoptik 3a und der Mikro-Austrittsoptik 4a zumindest eine Blendenvorrichtung 8a (siehe Figur 3) angeordnet ist, wobei jeweils zumindest durch die Mikro-Eintrittsoptik 3a, die zugeordnete Mikro-Austrittsoptik 4a sowie die dazwischen liegende zumindest eine Blendenvorrichtung 8a eine Abblendlichtmikrooptik ausgebildet ist.

Die zumindest eine Blendenvorrichtung 8a ist dergestalt zur Begrenzung der durch die jeweilige Mikro-Austrittsoptik 4a abgebildeten Lichtverteilung eingerichtet, dass die durch die Mikro-Austrittsoptik 4a abgestrahlte Lichtverteilung einen Anteil an der Abblendlichtverteilung ausbildet, wobei die Blendenvorrichtung 8a hierfür zumindest eine den Verlauf einer Hell-Dunkel-Grenze der Abblendlichtverteilung abbildende optisch wirksame Blendenkante K (siehe Figuren 4a, 5a und 6a) aufweist.

Die Gesamtanzahl der Abblendlichtmikrooptiken umfasst zumindest zwei Gruppen an Abblendlichtmikrooptiken, nämlich
- eine erste Gruppe an Abblendlichtmikrooptiken mit zumindest einer ersten Variante an Blendenvorrichtungen 8a' (siehe Fig. 3a), und
- eine zweite Gruppe an Abblendlichtmikrooptiken mit zumindest einer zweiten Variante an Blendenvorrichtungen 8a" (siehe Fig. 3b oder Fig. 3c), wobei die Ausgestaltung der zweiten Variante an Blendenvorrichtungen 8a" zumindest darin von der Ausgestaltung der ersten Variante an Blendenvorrichtungen 8a' abweicht, indem bei der Blendenvorrichtung 8a"
   * innerhalb eines bis zur Blendenkante K ausgebildeten lichtabschattenden Bereiches D (siehe Fig. 3b und 3c) der Blendenvorrichtung 8a" zumindest ein zumindest teilweise lichtdurchlässiges Fenster zur Ausbildung einer oberhalb der Helldunkel-Grenze liegenden Lichtverteilung Lsign ausgebildet ist.

Die Figuren 2 (a) bis 2 (d) zeigen eine schematische Darstellung einzelner Schritte eines Verfahrens zur Herstellung einer erfindungsgemäßen Projektionseinrichtung 1 für einen Kraftfahrzeugscheinwerfer, wobei die Projektionseinrichtung 1 zur Abbildung von Licht zumindest einer der Projektionseinrichtung 1 zugeordneten Lichtquelle 2 in einem Bereich vor einem Kraftfahrzeug in Form zumindest einer Lichtverteilung eingerichtet ist. Figur 2 (a) zeigt einen Träger 5 mit einer ersten Flachseite 5a, auf den in Figur 2 (b) eine erste Blendenvorrichtung 8a, beispielsweise durch Siebdruck oder metallische Bedampfung, aufgebracht wird, wobei der Träger 5 zumindest teilweise aus Glas besteht. Figur 2 (c) zeigt den nächst Schritt b) des Verfahrens, nämlich das Befestigen einer Eintrittsoptik 3, welche eine Anzahl von Mikro-Eintrittsoptiken 3a aufweist, welche vorzugsweise in einem Array angeordnet sind, auf der ersten Flachseite 5a des Trägers 5, wobei die Eintrittsoptik 3 die erste Blendenvorrichtung 8a zumindest teilweise überdeckt und dergestalt angeordnet ist, dass Licht über die Eintrittsoptik 3 durch die erste Blendenvorrichtung 8a zumindest teilweise in den Träger 5 eintreten kann, und die Befestigung der Eintrittsoptik 3 an der ersten Flachseite 5a des Trägers 5 mittels eines lichtdurchlässigen Klebstoffes erfolgt. Figur 3 (d) zeigt einen Zustand, in dem Eintrittsoptik 3 bereits fest mit dem Träger 5 verbunden ist. Nachfolgend kann gemäß Schritt c) das Aufbringen einer zweiten Blendenvorrichtung - beispielsweise zur Vermeidung von Streulicht - auf einer der ersten Flachseite 5a gegenüberliegenden zweiten Flachseite 5b des Trägers 5, erfolgen. Anschließend kann die Austrittsoptik 4 auf der gegenüberliegenden Flachseite des Trägers 5 erfolgen.

Figuren 3a, 3b und 3c zeigen unterschiedliche Ausgestaltungen von Blendenvorrichtungen. Figur 3a betrifft eine herkömmliche Blendenvorrichtung 8a*'*, die in diesem Dokument als Blendenvorrichtung 8a' der ersten Variante bezeichnet ist. Figuren 3b und 3c betreffen Blendenvorrichtungen 8a" der zweiten Variante, die jeweils lichtdurchlässige Fenster F aufweisen, die dazu vorgesehen sind, Licht in einen oberhalb der Helldunkel-Grenze liegenden Bereich zu lenken. Die Tatsache, dass diese Fenster in den vorliegenden Blenden unterhalb der optisch wirksamen Blendenkante K zur Erzeugung der Helldunkel-Grenze angeordnet sind, ist darin begründet, dass das Lichtbild in der vorliegenden Ausführung noch im nachfolgenden Strahlengang um eine horizontale Achse um 180° gedreht wird.

Figur 4a einen Ausschnitt einer Anordnung mehrerer nebeneinander gereihter Blendenvorrichtungen 8a' und 8a" gemäß einer Ausführungsform der Erfindung. Durch geeignete Ausgestaltung und Wahl der Anzahl der Blendenvorrichtungen 8a" der zweiten Variante kann die oberhalb der Helldunkel-Grenze abzubildende Lichtverteilung gezielt vorgegeben werden. Figur 4b zeigt eine mit der Anordnung gemäß Figur 4a erzeugte Lichtverteilung, in der die oberhalb der Helldunkel-Grenze vorliegende Lichtverteilung Lsign klar erkennbar ist. Die Helligkeit innerhalb der Lichtverteilung ist durch Isolinien verdeutlicht, die Bereiche gleicher Beleuchtungsstärke verdeutlichen. In der vorliegenden Darstellung nimmt die Beleuchtungsstärke knapp unterhalb der Hell-Dunkel-Grenze ein Maximum an und nimmt nach außen hin ab. Der Verlauf der Helldunkel-Grenze sowie der darüber angeordneten zusätzlichen Lichtverteiling Lsign ist dabei klar erkennbar.

Figur 5a zeigt einen Ausschnitt einer Anordnung mehrerer nebeneinander gereihter Blendenvorrichtungen 8a' und 8a" gemäß einer weiteren Ausführungsform der Erfindung, wobei darin die geometrische Ausgestaltung einzelner Blendenvorrichtungen 8a" der zweiten Variante gezielt variiert wurde, sodass die Helligkeit innerhalb der dadurch erzeugten Lichtverteilung Lsign (siehe Fig. 5b) homogenisiert wird.

Bei dem erfindungsgemäßen Projektionssystem können mehrere 10 bis mehrere 1000 miniaturisierte Mikrooptiken zu einem Array gereiht werden. Dieses Array wird mit möglichst parallelem Licht (vorzugsweise mittels Kollimatoren) beleuchtet. Die einzelnen Lichtverteilungen überlagern sich zu der gewünschten Gesamtlichtverteilung.

Die Blendenvorrichtungen 8a' und 8a" können z.B. lithografisch hergestellt werden.

Im Prinzip können auch andere Konturen der Fenster F vorgesehen sein. Durch Anwendung unterschiedlicher Prozessschritte ist auch eine teilweise Modifikation des Transmissionsgrades der Fenster F möglich, wodurch Teilbereiche abhängig stärker absorbierend oder stärker transmittierend ausgeführt werden können. Im oben genannten Beispiel gemäß Fig. 5a können etwa ¾ der Fenster F teilweise geschlossen werden. Dies kann ebenso erreicht werden, indem der zu schließende Bereich bei allen Durchbrüchen mit einem Transmissionsgrad von 25% ausgeführt wird. Auf diese Weise lässt sich mit Hilfe eines variierenden Transmissionsgrades auf den für Signlight gewünschten Stellen auf der Strahlenblende ebenfalls Signlight generieren.

In Anbetracht dieser Lehre ist der Fachmann in der Lage, ohne erfinderisches Zutun zu anderen, nicht gezeigten Ausführungsformen der Erfindung zu gelangen. Die Erfindung ist daher nicht auf die gezeigten Ausführungsformen beschränkt. Auch können einzelne Aspekte der Erfindung bzw. der Ausführungsformen aufgegriffen und miteinander kombiniert werden. Der Umfang der Erfindung wird ausschließlich durch den Gegenstand der anhängenden Ansprüche eingeschränkt.

## Patentansprüche

1. Projektionseinrichtung (1) für einen Kraftfahrzeugscheinwerfer, wobei die Projektionseinrichtung (1) zur Abbildung von Licht zumindest einer der Projektionseinrichtung (1) zugeordneten Lichtquelle (2) in einem Bereich vor einem Kraftfahrzeug in Form zumindest einer Lichtverteilung, nämlich einer Abblendlichtverteilung, eingerichtet ist, wobei die Projektionseinrichtung (1) umfasst:
- eine Eintrittsoptik (3), welche eine Gesamtanzahl von Mikro-Eintrittsoptiken (3a) aufweist, welche vorzugsweise in einem Array angeordnet sind,
- eine Austrittsoptik (4), welche eine Gesamtanzahl von Mikro-Austrittsoptiken (4a) aufweist, welche vorzugsweise in einem Array angeordnet sind, wobei
jeder Mikro-Eintrittsoptik (3a) genau eine Mikro-Austrittsoptik (4a) zugeordnet ist,
wobei die Mikro-Eintrittsoptiken (3a) derart ausgebildet und/oder die Mikro-Eintrittsoptiken (3a) und die Mikro-Austrittsoptiken (4a) derart zueinander angeordnet sind, dass im Wesentlichen das gesamte aus einer Mikro-Eintrittsoptik (3a) austretende Licht nur in die zugeordnete Mikro-Austrittsoptik (4a) eintritt, und wobei
das von den Mikro-Eintrittsoptiken (3a) vorgeformte Licht von den Mikro-Austrittsoptiken (4a) in einen Bereich vor dem Kraftfahrzeug als zumindest eine Lichtverteilung abgebildet wird,
wobei jede Mikro-Eintrittsoptik (3a) das durch sie durchtretende Licht in zumindest einen Mikro-Eintrittsoptik-Brennpunkt fokussiert, wobei der Mikro-Eintrittsoptik-Brennpunkt zwischen der Mikro-Eintrittsoptik (3a) und der zugeordneten Mikro-Austrittsoptik (4a) liegt, wobei zwischen der Mikro-Eintrittsoptik (3a) und der Mikro-Austrittsoptik (4a) zumindest eine Blendenvorrichtung (8a*'*, 8a*"*) angeordnet ist,
wobei jeweils zumindest durch die Mikro-Eintrittsoptik (3a), die zugeordnete Mikro-Austrittsoptik (4a) sowie die dazwischen liegende zumindest eine Blendenvorrichtung (8a*'*, 8a*"*) eine Abblendlichtmikrooptik ausgebildet ist,
wobei die zumindest eine Blendenvorrichtung (8a*'*, 8a*"*) dergestalt zur Begrenzung der durch die jeweilige Mikro-Austrittsoptik (4a) abgebildeten Lichtverteilung eingerichtet ist, dass die durch die Mikro-Austrittsoptik (4a) abgestrahlte Lichtverteilung einen Anteil an der Abblendlichtverteilung ausbildet, wobei die Blendenvorrichtung (8a*'*, 8a*"*) hierfür zumindest eine den Verlauf einer Hell-Dunkel-Grenze der Abblendlichtverteilung abbildende optisch wirksame Blendenkante (K) aufweist,
**dadurch gekennzeichnet, dass**
die Gesamtanzahl der Abblendlichtmikrooptiken zumindest zwei Gruppen an Abblendlichtmikrooptiken umfasst, nämlich
- eine erste Gruppe an Abblendlichtmikrooptiken mit zumindest einer ersten Variante an Blendenvorrichtungen (8a*'*), und
- eine zweite Gruppe an Abblendlichtmikrooptiken mit zumindest einer zweiten Variante an Blendenvorrichtungen (8a"), wobei die Ausgestaltung der zweiten Variante an Blendenvorrichtungen (8a") zumindest darin von der Ausgestaltung der ersten Variante an Blendenvorrichtungen (8a*'*) abweicht, indem bei der Blendenvorrichtung (8a*"*)
* innerhalb eines bis zur Blendenkante (K) ausgebildeten lichtabschattenden Bereiches (D) der Blendenvorrichtung zumindest ein zumindest teilweise lichtdurchlässiges Fenster (F) zur Ausbildung einer oberhalb der Helldunkel-Grenze liegenden Lichtverteilung (Lsign) ausgebildet ist.

2. Projektionseinrichtung (1) nach Anspruch 1, wobei einzelne Abblendlichtmikrooptiken der zweiten Variante dergestalt ausgebildet sind, dass die oberhalb der Helldunkel-Grenze liegende Lichtverteilung (Lsign) mit einem vertikalen Winkel zwischen 0,5° bis 2° von der Helldunkel-Grenze beabstandet ist.

3. Projektionseinrichtung (1) nach Anspruch 1 oder 2, wobei einzelne Abblendlichtmikrooptiken der zweiten Variante dergestalt ausgebildet sind, dass sich die oberhalb der Helldunkel-Grenze liegende Lichtverteilung (Lsign) über einen horizontalen Winkelbereich zwischen 10° und 50° und über einen vertikalen Winkelbereich zwischen 2° und 10° erstreckt.

4. Projektionseinrichtung (1) nach einem der vorhergehenden Ansprüche, wobei das zumindest teilweise lichtdurchlässige Fenster (F) einzelner Abblendlichtmikrooptiken der zweiten Variante im Wesentlichen eine rechteckige Form aufweist.

5. Projektionseinrichtung (1) nach einem der Ansprüche 1 bis 3, wobei das zumindest teilweise lichtdurchlässige Fenster (F) einzelner Abblendlichtmikrooptiken der zweiten Variante U-förmig ausgebildet ist.

6. Projektionseinrichtung (1) nach einem der vorhergehenden Ansprüche, wobei das zumindest lichtdurchlässige Fenster (F) einzelner Abblendlichtmikrooptiken der zweiten Variante vollständig lichtdurchlässig ist.

7. Projektionseinrichtung (1) nach einem der Ansprüche 1 bis 5, wobei das lichtdurchlässige Fenster (F) einzelner Abblendlichtmikrooptiken der zweiten Variante nur teilweise lichtdurchlässig.

8. Projektionseinrichtung (1) nach einem der vorhergehenden Ansprüche, wobei die zumindest eine Blendenvorrichtung mit einem Träger (5) verbunden ist, der aus Glas besteht.

9. Projektionseinrichtung (1) nach Anspruch 8, wobei die Eintrittsoptik (3) als auch die Austrittsoptik (4) mit dem zumindest einem zwischen der Eintrittsoptik (3) und der Austrittsoptik (4) angeordneten Träger (5) der Blendenvorrichtung fest verbunden sind.

10. Projektionseinrichtung (1) nach Anspruch 9, wobei die feste Verbindung der Eintrittsoptik (3) und der Austrittsoptik (4) mit dem zumindest einen Träger (5) jeweils als transparente Klebeverbindung ausgebildet ist.

11. Mikroprojektions-Lichtmodul (6) für einen Kraftfahrzeugscheinwerfer, umfassend zumindest eine Projektionseinrichtung (1) nach einem der vorhergehenden Ansprüche sowie zumindest eine Lichtquelle (2) zur Einspeisung von Licht in die Projektionseinrichtung (1).

12. Fahrzeugscheinwerfer, insbesondere Kraftfahrzeugscheinwerfer, umfassend zumindest ein Mikroprojektions-Lichtmodul (6) nach Anspruch 11.

## Claims

1. Projection device (1) for a motor vehicle headlamp, the projection device (1) being set up for imaging light from at least one light source (2) associated with the projection device (1) in a region in front of a motor vehicle in the form of at least one light distribution, namely a dipped beam distribution, the projection device (1) comprising:
- an entrance optics (3) having a total number of micro-entrance optics (3a), preferably arranged in an array,
- an exit optics (4) having a total number of micro-exit optics (4a) preferably arranged in an array, wherein
each micro-entry optics (3a) is associated with exactly one micro-exit optics (4a),
wherein the micro-entry optics (3a) are designed and/or the micro-entry optics (3a) and the micro-exit optics (4a) are arranged relative to one another in such a way that substantially all the light emerging from a micro-entry optic (3a) enters only the associated micro-exit optic (4a), and wherein
the light preformed by the micro-entry optics (3a) is imaged by the micro-exit optics (4a) into an area in front of the motor vehicle as at least one light distribution,
wherein each micro-entry optic (3a) focuses the light passing through it into at least one micro-entry optic focal point, wherein the micro-entry optic focal point lies between the micro-entry optic (3a) and the associated micro-emission optic (4a), wherein at least one diaphragm device (8a', 8a") is arranged between the micro-entry optic (3a) and the micro-emission optic (4a),
wherein a low beam micro-optics is formed in each case at least by the micro-entry optics (3a), the associated micro-exit optics (4a) and the at least one diaphragm device (8a', 8a") located therebetween,
the at least one diaphragm device (8a', 8a") being set up for limiting the light distribution imaged by the respective micro-outlet optics (4a) in such a way that the light distribution emitted by the micro-outlet optics (4a) forms a portion of the dipped beam light distribution, the diaphragm device (8a', 8a") having for this purpose at least one optically effective diaphragm edge (K) imaging the course of a light/ dark boundary of the dipped beam light distribution
**characterized in that**
the total number of dipped beam micro-optics comprises at least two groups of dipped beam micro-optics, namely
- a first group of low beam micro-optics comprising at least a first variant of aperture devices (8a'), and
- a second group of low beam micro-optics with at least one second variant of diaphragm devices (8a"), wherein the design of the second variant of diaphragm devices (8a") differs from the design of the first variant of diaphragm devices (8a') at least **in that**, in the case of the diaphragm device (8a")
* at least one at least partially light-permeable window (F) is formed within a light-shadowing region (D) of the diaphragm device formed up to the diaphragm edge (K) in order to form a light distribution (Lsign) lying above the light/ dark boundary.

2. Projection device (1) according to claim 1, wherein individual anti-dazzle light microoptics of the second variant are designed in such a way that the light distribution (Lsign) lying above the light/dark boundary is spaced at a vertical angle of between 0.5° and 2° from the light/ dark boundary.

3. Projection device (1) according to claim 1 or 2, wherein individual low beam micro-optics of the second variant are designed in such a way that the light distribution (Lsign) lying above the light/dark boundary extends over a horizontal angular range between 10° and 50° and over a vertical angular range between 2° and 10°.

4. Projection device (1) according to one of the preceding claims, wherein the at least partially light-transmitting window (F) of individual low beam microoptics of the second variant has a substantially rectangular shape.

5. Projection device (1) according to any one of claims 1 to 3, wherein the at least partially light-transmitting window (F) of individual low beam micro-optics of the second variant is U-shaped.

6. Projection device (1) according to one of the preceding claims, wherein the at least light-transmitting window (F) of individual low beam micro-optics of the second variant is completely light-transmitting.

7. Projection device (1) according to any one of claims 1 to 5, wherein the light-transmitting window (F) of individual low beam micro-optics of the second variant is only partially light-transmitting.

8. Projection device (1) according to any one of the preceding claims, wherein the at least one aperture device is connected to a support (5) which is made of glass.

9. Projection device (1) according to claim 8, wherein the entrance optics (3) as well as the exit optics (4) are firmly connected to the at least one carrier (5) of the diaphragm device arranged between the entrance optics (3) and the exit optics (4).

10. Projection device (1) according to claim 9, wherein the fixed connection of the entrance optics (3) and the exit optics (4) to the at least one carrier (5) is formed in each case as a transparent adhesive connection.

11. Microprojection light module (6) for a motor vehicle headlamp, comprising at least one projection device (1) according to one of the preceding claims and at least one light source (2) for feeding light into the projection device (1).

12. Vehicle headlamp, in particular motor vehicle headlamp, comprising at least one micro-projection light module (6) according to claim 11.

## Revendications

1. Dispositif de projection (1) pour un phare de véhicule automobile, le dispositif de projection (1) étant conçu pour reproduire la lumière d'au moins une source lumineuse (2) associée au dispositif de projection (1) dans une zone située à l'avant d'un véhicule automobile sous la forme d'au moins une répartition de la lumière, à savoir une répartition du faisceau de croisement, le dispositif de projection (1) comprenant:
- une optique d'entrée (3) ayant un nombre total de micro-optiques d'entrée (3a), de préférence disposées en réseau,
- une optique de sortie (4) ayant un nombre total de micro-optiques de sortie (4a) disposées de préférence en réseau, dans laquelle
chaque optique de micro-entrée (3a) est associée à exactement une optique de micro-sortie (4a),
dans lequel l'optique de micro-entrée (3a) est conçue de telle manière et/ou l'optique de micro-entrée (3a) et l'optique de micro-sortie (4a) sont disposées l'une par rapport à l'autre de telle manière que sensiblement toute la lumière sortant d'une optique de micro-entrée (3a) ne pénètre que dans l'optique de micro-sortie (4a) associée, et dans lequel
la lumière préformée par la micro-optique d'entrée (3a) est représentée par la micro-optique de sortie (4a) dans une zone située à l'avant du véhicule automobile sous la forme d'au moins une répartition lumineuse,
dans lequel chaque optique de micro-entrée (3a) focalise la lumière qui la traverse dans au moins un foyer d'optique de micro-entrée, dans lequel le foyer d'optique de micro-entrée se trouve entre l'optique de micro-entrée (3a) et l'optique de micro-émission associée (4a), dans lequel au moins un dispositif de diaphragme (8a', 8a") est disposé entre l'optique de micro-entrée (3a) et l'optique de micro-émission (4a),
dans lequel une micro-optique à faisceau bas est formée à chaque fois au moins par la micro-optique d'entrée (3a), la micro-optique de sortie associée (4a) et le au moins un dispositif à diaphragme (8a', 8a") situé entre elles,
l'au moins un dispositif de diaphragme (8a', 8a") est conçu pour limiter la répartition de la lumière représentée par l'optique de micro-sortie respective (4a) de telle sorte que la répartition de la lumière émise par l'optique de micro-sortie (4a) forme une partie de la répartition de la lumière du faisceau de croisement, le dispositif de diaphragme (8a', 8a") présentant à cet effet au moins un bord de diaphragme optiquement efficace (K) qui reproduit le profil d'une limite claire/foncée de la répartition de la lumière du faisceau de croisement,
**caractérisé en ce que**
le nombre total de micro-optiques à faisceau piqué comprend au moins deux groupes de micro-optiques à faisceau piqué, à savoir
- un premier groupe de micro-optiques à faible faisceau comprenant au moins une première variante de dispositifs d'ouverture (8a'), et
- un deuxième groupe de micro-optiques à faible faisceau avec au moins une deuxième variante de dispositifs à diaphragme (8a"), la conception de la deuxième variante de dispositifs à diaphragme (8a") se distinguant de la conception de la première variante de dispositifs à diaphragme (8a') au moins **en ce que**, dans le cas du dispositif à diaphragme (8a")
* l'intérieur d'une zone d'ombrage (D) du dispositif de diaphragme qui est formée jusqu'au bord de diaphragme (K), au moins une fenêtre au moins partiellement transparente (F) pour former une répartition lumineuse (Lsign) au-dessus du clair-obscur frontière est formée..

2. Dispositif de projection (1) selon la revendication 1, dans lequel les micro-optiques individuelles de lumière anti-éblouissement de la deuxième variante sont conçues de telle sorte que la distribution de lumière (Lsign) située au-dessus de la limite clair/obscur est espacée d'un angle vertical compris entre 0,5° et 2° par rapport à la limite clair/obscur.

3. Dispositif de projection (1) selon la revendication 1 ou 2, dans lequel les micro-optiques à faisceau bas individuelles de la deuxième variante sont conçues de telle sorte que la distribution de lumière (Lsign) située au-dessus de la ligne de coupure s'étend sur une plage angulaire horizontale comprise entre 10° et 50° et sur une plage angulaire verticale comprise entre 2° et 10°.

4. Dispositif de projection (1) selon l'une des revendications précédentes, dans lequel la fenêtre (F) transmettant au moins partiellement la lumière des micro-optiques individuelles à faible faisceau de la deuxième variante a une forme sensiblement rectangulaire.

5. Dispositif de projection (1) selon l'une des revendications 1 à 3, dans lequel la fenêtre (F) transmettant au moins partiellement la lumière des micro-optiques individuelles à faible faisceau de la deuxième variante est en forme de U.

6. Dispositif de projection (1) selon l'une des revendications précédentes, dans lequel la fenêtre au moins translucide (F) des micro-optiques individuelles à faisceau bas de la deuxième variante est complètement translucide.

7. Dispositif de projection (1) selon l'une des revendications 1 à 5, dans lequel la fenêtre de transmission de la lumière (F) des micro-optiques individuelles à faisceau bas de la deuxième variante ne transmet que partiellement la lumière.

8. Dispositif de projection (1) selon l'une quelconque des revendications précédentes, dans lequel le au moins un dispositif à diaphragme est relié à un support (5) constitué de verre.

9. Dispositif de projection (1) selon la revendication 8, dans lequel l'optique d'entrée (3) ainsi que l'optique de sortie (4) sont solidaires du au moins un support (5) du dispositif à diaphragme disposé entre l'optique d'entrée (3) et l'optique de sortie (4).

10. Dispositif de projection (1) selon la revendication 9, dans lequel la liaison fixe de l'optique d'entrée (3) et de l'optique de sortie (4) avec l'au moins un support (5) est conçue à chaque fois comme une liaison adhésive transparente.

11. Module lumineux de micro-projection (6) pour projecteur de véhicule automobile, comprenant au moins un dispositif de projection (1) selon l'une des revendications précédentes et au moins une source lumineuse (2) pour alimenter en lumière le dispositif de projection (1).

12. Projecteur de véhicule, en particulier projecteur de véhicule automobile, comprenant au moins un module lumineux de microprojection (6) selon la revendication 11.
